# EUROPÄISCHE PATENTSCHRIFT

(11) **EP 1 914 373 B1**
(45) Veröffentlichungstag und Bekanntmachung des Hinweises auf die Patenterteilung: **10.12.2008**
(21) Anmeldenummer: 07116901.5
(22) Anmeldetag: 21.09.2007
(51) Int. Cl.: E06B 3/667

(54) **Eckwinkel für Fassadenprofile**
Angle bracket for façade profiles
Angle de coin pour profilés de façade

(30) Priorität: 20.10.2006 DE 202006016428 U
(43) Veröffentlichungstag der Anmeldung: 23.04.2008
(73) Patentinhaber: Schmitz, Werner Dipl.-Ing., 33014 Bad Driburg (DE)
(72) Erfinder: Schmitz, Werner Dipl.-Ing., 33014 Bad Driburg (DE)
(74) Vertreter: Hanewinkel, Lorenz

(56) Entgegenhaltungen:
- WO-A-20/07118611
- DE-A1-9102004 054 01
- DE-U1-8202004 017 39

## Beschreibung

Die Erfindung betrifft einen Eckwinkel mit Abdeckkappe zur Verbindung von Hohlprofilleisten zwischen zwei Isolierglasscheiben, die von den Hohlprofilleisten beabstandet gehalten sind, deren Stoßstellen durch Butyl, das aus Kammern des Eckwinkels beim Aufschieben der Hohlprofilleisten austritt, abgedichtet werden

Anordnungen von Eckwinkeln in hohlen Abstandshalteprofilleisten zwischen Isolierglasscheiben sind aus der DE 10 2004 054 019 bekannt. Der Eckwinkel weist ein U- oder Hohlprofil auf und die Außenflächen sind mit Rippen oder dergleichen versehen, so dass ein guter Presssitz in den Hohlprofilleisten gewährleistet ist und diese sich bei thermischen Längenveränderungen nicht über den Verbinder auseinander ziehen.
Um den Eintritt von Feuchtigkeit zwischen die Glasscheiben und ggf. den Austritt von hochmolekurlargewichtigem Füllgas aus dem Zwischenraum zu verhindern, ist außerhalb desselben auf der Profilleiste eine Schicht aus Thiokol oder ähnlichem zwischen den Scheiben angebracht.
Eine Dichtigkeit der Stoßstellen der mit einem Eckwinkel aneinander gekoppelten Hohlprofilleisten ist jedoch dadurch nicht gegeben und es bedarf aufwendiger Einzeldichtmaßnahmen der Stoßstellen.
Insbesondere ist bei Isolierglasscheiben, die an Konstruktionsprofilen für rahmenlose Fassaden befestigt werden, die Gasdichtigkeit an den Scheibenecken bisher nicht gewährleistet. Dies ist zur Einhaltung der Norm EN 1279 aber gefordert.
In der Patentanmeldung WO 2007/118611 A1 ist ein Eckverbinder beschrieben, der Hohlräume für ein Abdichtmittel besitzt, das beim Einstecken herausgedrückt wird, und auf den eine Metallfolie aufgebracht ist.

Es ist Aufgabe der Erfindung, bekannte Eckwinkel so zu verbessern, dass eine Gasdichtigkeit auch für den Einsatz bei Fassadenprofilen erreicht wird und eine einfache Montage möglich ist.

Die Lösung besteht darin, dass die äußere Eckfläche des Eckwinkels, die von den Hohlprofilleisten nicht überdeckt wird, Ausnehmungen aufweist, die mit Butyl gefüllt sind, und über diesen Ausnehmungen eine Abdeckkappe aufgedrückt und in den Hohlprofilleisten befestigt ist, so dass Butyl durch die Spalten an den Rändern der Abdeckkappe austritt und die Ecke zwischen den Hohlprofilleisten und dem Eckwinkel abdichtet.

Eine Ausführungsform der Erfindung ist in den Unteransprüchen beschrieben.

Die Ausnehmungen auf der äußeren Eckfläche des Eckwinkels sind vorteilhafterweise als Nuten ausgebildet, die an den Seitenflächen auslaufen. So kann das Butyl aus den Nuten herausgequetscht werden und es dichtet die Scheiben an der Ecke ab.
Dieser Effekt wird weiter unterstützt, in dem auf die Seitenflächen im Winkelbereich zusätzlich Butyl aufgebracht ist und damit beim Zusammenbau den Eckwinkel gegen die Glasscheiben abdichtet.
Das Butyl wird aus den Ausnehmungen herausgequetscht, indem die Abdeckkappe auf den Eckwinkel gedrückt wird. Zur Sicherung wird die Abdeckkappe in den Eckwinkel und in die Hohlprofilleisten eingeklipst.

Für einen festen Sitz in den Hohlprofilleisten ist der Eckwinkel auf den oberen und den unteren Flächen Lamellen versehen, durch die der notwendige Pressdruck in dem Hohlprofil erreicht wird. Die Lamellen sind gegen die Einschieberichtung gerichtet, so dass das Einschieben leicht möglich ist, sich der Eckwinkel aber bei einem Versuch ihn wieder herauszuziehen aber festklemmt.

Eine sichere Abdichtung der Stoßstellen zwischen den Hohlprofilleisten und den Eckwinkeln wird durch als Klappen ausgebildete Lamellen erreicht, die sich benachbart zu der äußeren Eckfläche befinden. Unter diesen Klappen befindet sich Butyl, das beim Aufschieben auf die Hohlprofilleiste zum Teil herausquetscht und damit den Stoß abdichtet.

Die Eckwinkel sind vorteilhafterweise aus Kunststoff hergestellt. Damit sind sie leicht und mit allen Metallen der Profile verträglich.

Vorteilhafterweise wird das Butyl schon bei der Herstellung der Eckwinkel an den beschriebenen Stellen werksseitig aufgebracht. Damit entfällt das aufwendige Einbringen des Butyls bei der Herstellung der Isolierglasscheiben. Damit beim Transport der Eckwinkel diese nicht miteinander verkleben und lose geschüttet geliefert werden können, wird das Butyl mit einer Schutzschicht abgedeckt. Diese Schutzschicht kann aus einer Schutzkappe bestehen, die bei der Montage entfernt wird.

Die Erfindung ist beispielhaft in den Figuren erläutert.
Fig. 1 zeigt eine perspektivische Ansicht des Eckwinkels
Fig. 2 zeigt den gleichen Eckwinkel mit Hohlprofilleisten und Abdeckkappe
Fig. 3 zeigt eine Seitenansicht und die Abdeckkappe mit Steg
Fig. 4 zeigt perspektivisch einen Ausschnitt aus einer Ecke einer Isolierglasscheibe
Fig. 5 zeigt einen Eckwinkel mit Schutzkappe

In Fig. 1 ist ein Eckwinkel 1 mit seinen Steckschenkeln 2 und den aufgesetzten Lamellen 5 dargestellt. Die dem Winkelbereich 9 benachbarten Lamellen sind als Klappen 6 ausgeführt, unter denen sich Butyl B befindet. Auch auf der Fläche des Winkelbereichs 9 ist Butyl B aufgebracht.
Auf der äußeren Eckfläche 7 sind die Nuten 4 eingebracht, in denen sich auch Butyl befindet.
Beim Zusammenbau des Eckwinkels 1 wird das jeweilige Butyl B herausgequetscht und dichtet die Eckverbindung zuverlässig ab.

In Fig. 2 ist der gleiche Eckwinkel 1 wie in Fig. 1 mit seinen Butylmengen B dargestellt. Die Steckschenkel 2 des Eckwinkels werden in die Hohlprofilleisten 8 eingesteckt und klemmen sich dort mit den Lamellen 5 fest. Die Hohlprofilleisten 8 zeigen hier die für den Einbau an Fassadenprofile notwendigen Stege 12. Die Verbindung zwischen den Hohlprofilleisten 8 wird mit der Abdeckkappe 3 abgedeckt. Dabei tritt das Butyl B zur Abdichtung der Verbindung entsprechend aus.

In Fig. 3 ist eine Seitenansicht des Eckwinkels 1 mit seinen Steckschenkeln 2, dem Winkelbereich 9, den Lamellen 5 und den Klappen 6 mit dem zugehörigen Butyl dargestellt. Die Steckschenkel 2 greifen in die Hohlprofilleisten 8 mit ihren Stegen 12. Die Verbindung zwischen den Hohlprofilleisten 8 wird durch die Abdeckkappe 3 gebildet, die in dieser Ausführung die Profilstege 11 besitzt, um auch die Stege 12 miteinander zu verbinden. Mittels dem Haken 10, der in eine Nut eingreift, und den Profilstegen 11 wird die Abdeckkappe 3 eingeklipst.

In Fig. 4 ist ein perspektivischer Ausschnitt einer Isolierglasscheibe mit den beiden Scheiben 13 dargestellt. Die Scheiben 13 werden durch die Hohlprofilleisten 8 auf Abstand gehalten und mit Tiokol T verklebt. An den Seiten der Hohlprofilleisten 8 ist Butyl B zur gasdichten Abdichtung aufgebracht. Ein Ende des Steckschenkels 2 des Eckwinkels ist in dem Hohlprofil 8 gezeigt. Die Stege 12 der Hohlprofilleisten 8 sind mit den Profilstegen 11 des Eckwinkels verbunden.

In Fig. 5 ist der Eckwinkel 1 wie in Fig. 1 mit seinen Butylmengen B gezeigt. Zum Transport ist die Schutzkappe 14 aufgesetzt, die über die Halter 15 auf dem Eckwinkel 1 befestigt ist. Zum Abnehmen der Schutzkappe 14 dient der Griff 16.

### Bezugszeichen

- 1: Eckwinkel
- 2: Steckschenkel
- 3: Abdeckkappe
- 4: Nuten
- 5: Lamellen
- 6: Klappe
- 7: Äußere Eckfläche
- 8: Hohlprofilleiste
- 9: Winkelbereich
- 10: Haken
- 11: Profilsteg
- 12: Steg
- 13: Scheibe
- 14: Schutzkappe
- 15: Halter
- 16: Griff

- B: Butyl
- T: Tiokol

## Patentansprüche

1. Eckwinkel zur Verbindung von Hohlprofilleisten zwischen zwei Isolierglasscheiben, die von den Hohlprofilleisten beabstandet gehalten sind, deren Stoßstellen durch Butyl, das aus Kammern des Eckwinkels beim Aufschieben der Hohlprofilleisten austritt, abgedichtet werden, **dadurch gekennzeichnet, dass** die äußere Eckfläche des Eckwinkels (1), die von den Hohlprofilleisten (8) nicht überdeckt wird, Ausnehmungen (4) aufweist, die mit Butyl (B) gefüllt sind, und über diesen Ausnehmungen (4) eine Abdeckkappe (3) aufgedrückt ist, welche in den Hohlprofilleisten (8) derart befestigbar ist, dass Butyl (B) durch die Spalten an den Rändern der Abdeckkappe (3) austritt und die Ecke zwischen den Hohlprofilleisten (8) und dem Eckwinkel (1) abdichtet.

2. Eckwinkel nach Anspruch 1, **dadurch gekennzeichnet, dass** die Ausnehmungen (4) quer verlaufende Nuten sind.

3. Eckwinkel nach Anspruch 1, **dadurch gekennzeichnet, dass** die Abdeckkappe (3) in den Eckwinkel (1) und die Hohlprofilleisten (8) eingeklipst werden kann.

4. Eckwinkel nach Anspruch 1, **dadurch gekennzeichnet, dass** auf den Seitenflächen im Winkelbereich (9) zusätzlich Butyl (B) aufgebracht ist und den Eckwinkel gegen die Glasscheiben abdichtet.

5. Eckwinkel nach Anspruch 1, **dadurch gekennzeichnet, dass** die oberen und unteren Flächen mit Lamellen (5) versehen sind.

6. Eckwinkel nach Anspruch 5, **dadurch gekennzeichnet, dass** die der äußeren Eckfläche (7) benachbarten Lamellen als Klappen (6) ausgeführt sind, unter denen sich Butyl (B) befindet, das beim Aufschieben auf die Hohlprofilleiste (8) zum Teil heraus quetscht und damit den Stoß abdichtet.

7. Eckwinkel nach Anspruch 1, **dadurch gekennzeichnet, dass** er aus Kunststoff hergestellt ist.

8. Eckwinkel nach einem der vorstehenden Ansprüche, **dadurch gekennzeichnet, dass** das Butyl (B) mit einer entfernbaren Schutzschicht (14) abgedeckt ist zum Schutz beim Transport.

## Claims

1. Angle bracket for the connection of hollow-profile-bars between two insulating glass panes, which are held at distance by hollow-profile-bars, whose impact spots are being sealed by Butyl, which protrudes from the chambers of the angle bracket when pushed into position of the hollow profile, marked by the outer expanse of the angle bracket (1), which is not covered by the hollow-profile-bar(8), showing cavities (4), which are filled with Butyl, these cavities are covered by cover-caps (3), which can be fastened in the hollow-profile-bars (8) in such a way, that the Butyl(B) protrudes through the gaps at the edges of the cover-caps (3) thus sealing the edge between the hollow-profile-bars (8) and the angle bracket (1).

2. Angle bracket according to claim 1, **characterized in that** the cavities (4) are crosswise running grooves.

3. Angle bracket according to claim 1, **characterized in that** the cover-cap (3) can be fitted in the comer-keys (1) and the hollow-profile-bars.(8)

4. Angle bracket according to claim 1, **characterized in that** additional Butyl (B) is also applied to the surface of the angle-area (9) as such sealing the angle bracket towards the glass-panes.

5. Angle bracket according to claim 1, **characterized in that** it has segmentation (5) on its surfaces above and below

6. Angle bracket according to claim 5, **characterized in that** the segments neighbouring the outer comer-area (7), are manufactured as flaps (6), under which Butyl (B) is applied, which when pushed into position into the hollow-profile-bar (8) partly protrudes and as such seals the impact-corner.

7. Angle bracket according to claim 1, **characterized in that** it is being manufactured out of plastic material.

8. Angle bracket according to one of the above claims, **characterized in that** the Butyl (B) during transportation is covered for protection by a removable cover (14).

## Revendications

1. Angle de coin pour la connexion des profilés creux entre deux vitres isolants, qui sont tenus espacés par les profilés creux, dont les joints sont bouchés par du butyle, qui sort des chambres de l'angle de coin lorsque les profilés sont enfilés,
**caractérisé en ce que** l'étendue extérieure de l'angle de coin (1), qui n'est pas couverte par des profilés creux (8), comporte des rainures (4), qui sont remplies avec du butyle (B), ces rainures étant couvertes par une chape (3), qui peut être fixée dans les profilés creux (8) de telle sorte que du butyle (B) sort par les lacunes sur les bords de la chape (3) ainsi bouchant le joint entre les profilés creux (8) et l'angle de coin (1).

2. Angle de coin selon la revendication 1, **caractérisé en ce que** les creux (4) sont des rainures transversales.

3. Angle de coin selon la revendication 1, **caractérisé en ce que** la chape (3) peut être fixée par clipsage dans l'angle de coin (1) et les profilés creux (8).

4. Angle de coin selon la revendication 1, **caractérisé en ce que** du butyle (B) est également appliqué sur les étendues latérales dans la zone angulaire (9), bouchant l'angle de coin vers les vitres.

5. Angle de coin selon la revendication 1, **caractérisé en ce que** les surfaces supérieures et inférieures sont dotées de lamelles (5).

6. Angle de coin selon la revendication 5, **caractérisé en ce que** les lamelles avoisinantes la zone angulaire extérieure (7) sont fabriquées en forme de volets (6), sous lesquels se trouve du butyle (B), qui sort en partie lorsque le profilé creux (8) est enfilé et par conséquent bouche le joint.

7. Angle de coin selon la revendication 1, **caractérisé en ce qu'**il est fabriqué en matière plastique.

8. Angle de coin selon l'une des revendications ci-dessus, **caractérisé en ce que** le butyle (B) est couvert par une couche protectrice (14) détachable pour le préserver pendant le transport.
